# EUROPÄISCHE PATENTSCHRIFT

(11) **EP 2 385 879 B1**
(45) Veröffentlichungstag und Bekanntmachung des Hinweises auf die Patenterteilung: **30.10.2013**
(21) Anmeldenummer: 11709047.2
(22) Anmeldetag: 03.03.2011
(51) Int. Cl.: B02C 4/30

(54) **VERFAHREN ZUR WIEDERAUFARBEITUNG DER VERSCHLISSENEN OBERFLÄCHE VON MAHLWALZEN EINER GUTBETTWALZENMÜHLE**
METHOD FOR RECONDITIONING OF THE WORN SURFACE OF GRINDING ROLLERS OF A MATERIAL BED ROLLER MILL
PROCÉDÉ DE RECONDITIONNEMENT DE LA SURFACE USÉE DES CYLINDRES D'UN BROYEUR À CYLINDRES À LIT DE MATIÈRE

(30) Priorität: 05.03.2010 DE 102010010431
(43) Veröffentlichungstag der Anmeldung: 16.11.2011
(73) Patentinhaber: ThyssenKrupp Resource Technologies GmbH, 59269 Beckum (DE)
(72) Erfinder: KRIPZAK, Bernd, 59302 Oelde (DE); PINGEL, Herbert, 59329 Wadersloh (DE)
(74) Vertreter: Tetzner, Michael
(86) Internationale Anmeldenummer: PCT/EP2011/053169
(87) Internationale Veröffentlichungsnummer: WO 2011/107538

(56) Entgegenhaltungen:
- WO-A1-2005/005048
- DE-A1-102006 028 546

## Beschreibung

Die Erfindung betrifft ein Verfahren zur Wiederaufarbeitung der verschlissenen Oberfläche von Mahlwalzen einer Gutbettwalzenmühle.

Gutbettwalzenmühlen sind seit 30 Jahren bekannt und ermöglichen nach wie vor ein energetisch günstiges Zerkleinerungsverfahren für stückige Materialien, wie insbesondere Kalkstein. Eine Gutbettwalzenmühle besteht aus zwei Walzeneinheiten, die jeweils eine auf einer Welle gehalterte Mahlwalze, zu beiden Seiten der Mahlwalze vorgesehene Lager und zugehörige Lagersteine umfasst. Zwei dieser Walzeneinheiten werden so ausgerichtet, dass zwischen zwei gegenüberliegenden Walzen ein vorgegebener Walzenspalt entsteht. Beide Walzen werden gegenläufig angetrieben und mit hohen Drücken von wenigstens 50 MPa gegeneinander gedrückt.

Durch die hohe Belastung sind die Oberflächen der Mahlwalzen solcher Gutbettwalzenmühlen einem hohen Verschleiß ausgesetzt. Es kommen daher verschiedene Verschleißschutzkonzepte zur Anwendung, wobei die Auftragsschweißung und die Anbringung von vorstehenden Profilkörpern zu den gängigsten Maßnahmen zählen.

Übliche Walzeneinheiten haben einen Walzendurchmesser im Bereich von 1,5 bis 3m und weisen einen Gewicht von bis zu 120 to auf. Nach heutigem technischen Stand müssen Mahlwalzen nach einer bestimmten Betriebszeit in einem Servicecenter oder in einer Werkstatt wiederaufgearbeitet werden. Derartige Wiederaufarbeitungsverfahren sind beispielsweise in der DE 10 2006 028 546 A1, in der DE 10 2007 018 090 A1 und der DE 10 2007 012 102 A1 näher beschrieben.

Die Kosten für die Wiederaufarbeitung liegen etwa im Bereich von 60 bis 80% des Neupreises. Hinzu kommen die nicht unerheblichen Kosten für den Transport der Mahlwalzen in ein Servicecenter oder eine entsprechend ausgestattete Werkstatt. Ein weiteres Manko sind die teilweise langen Ausfallzeiten.

Aus DE 44 02 958 A1, DE 26 12 173 B, DE 10 2005 004 036 B4 und DE 26 12 173 B sind "vor Ort"-Reparaturen bekannt, wobei die notwendigen Werkzeuge zum Werkstück gebracht werden.

Der Erfindung liegt daher die Aufgabe zugrunde, die Kosten für die Wiederaufarbeitung der verschlissenen Oberfläche von Mahlwalzen einer Gutbettwalzenmühle zu reduzieren.

Erfindungsgemäß wird diese Aufgabe durch die Merkmale des Anspruches 1 gelöst.

Das erfindungsgemäße Verfahren zur Wiederaufarbeitung der verschlissenen Oberfläche von Mahlwalzen einer Gutbettwalzenmühle umfasst folgende Verfahrensschritte:
a. Bereitstellung einer mobilen, in einem Container angeordneten Bearbeitungsstation mit wenigstens einer spanabhebenden Werkzeugmaschine und einem Antrieb zum Drehen der Mahlwalze,
b. Ausbau der kompletten Walzeneinheit mit der wiederaufzuarbeitenden Mahlwalze aus der Gutbettwalzenmühle,
c. Positionieren der kompletten Walzeneinheit vor der mobilen Bearbeitungsstation und Ankoppeln des Antriebs an die Welle der Mahlwalze,
d. Herstellen einer neuen zylindrischen Oberfläche mit Hilfe der spanabhebenden Werkzeugmaschine und
e. Herstellen eines neuen Verschleißschutzes mit neuen Profilkörpern und/oder einer Auftragsschweißung.

Durch die Bereitstellung einer mobilen, in einem Container angeordneten Bearbeitungsstation ist es nun möglich, die verschlissenen Oberflächen von Mahlwalzen vor Ort wiederaufzuarbeiten. Dadurch können zum einen enorme Transportkosten eingespart werden, außerdem ist eine zeitlich wesentlich schnellere Wiederaufbereitung möglich, da die Transportzeiten entfallen. Befand sich das Servicecenter in einem benachbarten Land, entstanden unter Umständen auch durch Zollformalitäten nicht unerhebliche weitere Kosten, die nunmehr wegfallen.

Eine mobile, in einem Container angeordnete Bearbeitungsstation kann beispielsweise auf dem Anhänger eines LKWs untergebracht werden. Nachdem für jede Gutbettwalzenmühle die Standzeiten relativ genau vorhersagbar sind, können die an verschiedenen Standorten stehenden Gutbettwalzenmühlen nach einem vorgegebenen Zeitplan mit der mobilen Bearbeitungsstation angefahren werden.

Um die Bearbeitungsstation möglichst kompakt zu halten, wurde auf ansonsten in den Servicecentem übliche Lager zur Halterung der Mahlwalzen verzichtet. Es ist vielmehr vorgesehen, dass die komplette Walzeneinheit mit der wiederaufzuarbeitenden Mahlwalze aus der Gutbettwalzenmühle ausgebaut und direkt vor der mobilen Bearbeitungsstation positioniert wird. Die Mahlwalze ist somit während ihrer Aufarbeitung in ihren eigenen Lagern gelagert. Nachdem die Mahlwalze nicht im Container untergebracht werden muss, kann der Container entsprechend kleiner dimensioniert werden.

Die Aufarbeitung der Mahlwalzen vor Ort ermöglicht ferner eine Reduzierung der Stillstandzeiten der Gutbettwalzenmühle auf ein Minimum.

Weitere Ausgestaltungen der Erfindung sind Gegenstand der Unteransprüche.

Sind die Mahlwalzen mit einer Vielzahl von Profilkörpern versehen, die mit einer Teillänge in Bohrungen eines Walzenkörpers eingelagert sind und mit dem übrigen Teil ihrer Länge über die Oberfläche des Walzenkörpers vorstehen, kann dieser vorstehende Teil der Profilkörper sowie die Oberfläche des Walzenkörpers zumindest teilweise verschleißen. In diesem Fall umfasst das Wiederaufarbeitungsverfahren folgende weitere Verfahrensschritte:
a. Entfernen der verschlissenen Profilkörper vor dem Herstellen der neuen zylindrischen Oberfläche,
b. Bohren von neuen Bohrungen für neue Profilkörper nach dem Herstellen der neuen zylindrischen Oberfläche und
c. Einsetzen von neuen Profilkörpern in die Bohrungen.

Sind die Mahlwalzen hingegen mit einer Auftragsschweißung als Verschleißschutz versehen, wird die neue zylindrische Oberfläche bei der Aufarbeitung durch Auftragsschweißung wieder aufgepanzert. Hierzu werden insbesondere mehrere Schweißlagen aufgebracht.

Die mobile Bearbeitungsstation weist hierzu eine Schweißeinrichtung auf, sodass auf die neue zylindrische Oberfläche vor dem Bohren eine Materialschicht zur Durchmesservergrößerung und/oder Aufpanzerung aufgeschweißt werden kann. Weiterhin umfasst die Bearbeitungsstation einen Antrieb, der die Mahlwalze bei der Herstellung der neuen zylindrischen Oberfläche dreht.

Die Herstellung der neuen zylindrischen Oberfläche kann durch Fräsen oder ein anderes spanabhebendes Bearbeitungsverfahren erfolgen. Beim Fräsen wird zweckmäßigerweise ein Fräskopf verwendet, der radial zur Mahlwalze ausgerichtet zum Einsatz kommt.

Je nach Ausgestaltung der Mahlwalzen ist es erforderlich, dass ein ggf. vorhandener Seitenverschleißschutz und/oder Kantenverschleißschutz entfernt wird, bevor die neue zylindrische Oberfläche hergestellt wird.

Die mobile Bearbeitungsstation zur Durchführung des obigen Verfahrens weist wenigstens eine spanabhebende Werkzeugmaschine und einen Antrieb zum Drehen der Mahlwalze auf, die in dem Container angeordnet sind. Die spanabhebende Werkzeugmaschine kann beispielsweise durch ein Bohrwerk, eine Schleifmaschine, eine Drehmaschine oder einen Roboter gebildet werden. Weiterhin können im Container eine Einrichtung zur Zufuhr von Kühl- und/oder Schmierstoffen und ggf. Mittel zum Auffangen und Rückführen von überschüssigen Kühl- und/oder Schmierstoffen vorgesehen werden. Weiterhin besteht die Möglichkeit, einen Bedienstand zur Ansteuerung der spanabhebenden Werkzeugmaschine und des Antriebs im Container vorzusehen.

Weitere Vorteile und Ausgestaltungen der Erfindung werden im Folgenden anhand der Beschreibung und der Zeichnung näher erläutert.

In der Zeichnung zeigen
- Fig. 1: schematische Seitenansicht einer Gutbettwalzenmühle,
- Fig. 2: eine schematische Längsschnittdarstellung einer Walzeneinheit,
- Fig. 3: eine schematische Darstellung einer Walzenmühle mit Profilkörpern im Neuzustand bzw. im verschlissenen Zustand,
- Fig. 4: eine schematische Darstellung einer Walzenmühle mit Auftragsschweißung im Neuzustand bzw. im verschlissenen Zustand,
- Fig. 5: eine Draufsicht der mobilen Bearbeitungsstation und einer Walzeneinheit während der Aufarbeitung der Mahlwalze,
- Fig. 6: eine Seitenansicht der mobilen Bearbeitungsstation und der Walzeneinheit gemäß Fig. 5 und
- Fig. 7a bis 7f: schematische Darstellungen der Mahlwalze in verschiedenen Stadien während der Aufarbeitung.

Die in Fig. 1 dargestellte Gutbettwalzenmühle besteht aus zwei Walzeneinheiten A und B. In Fig. 2 ist eine der Walzeneinheiten in einer Längsschnittdarstellung etwas detaillierter gezeigt. Sie weist jeweils eine auf einer Welle 1 gelagerte Mahlwalze 2, zu beiden Seiten der Mahlwalze vorgesehene Lager 3, 4 und zugehörige Lagersteine 5, 6 auf.

Die beiden Walzen werden gegenläufig angetrieben und im Betrieb mit einem Druck von mehr als 50 MPa gegeneinander gedrückt, wobei ein vorgegebener Spalt aufrechterhalten wird, in den das Mahlgut eingezogen wird.

Fig. 3 zeigt (in einem schematischen Längs-Teilschnitt durch die Mahlwalze 2) links den Neuzustand der Mahlwalze 2, die einen Walzenkörper 2a aufweist, der mit einer Vielzahl von Bohrungen 2b versehen ist, in die Profilkörper 2c mit einem Teil ihrer Länge eingelagert sind, während sie mit dem übrigen Teil ihrer Länge über die Oberfläche 2d des Walzenkörpers 2a vorstehen.

Auf der rechten Seite ist der verschlissene Zustand nach einer gewissen Betriebszeit dargestellt. Die Oberfläche 2d' des Walzenkörpers 2a' ist nun - unterschiedlich in den einzelnen Bereichen - mehr oder weniger stark abgetragen. Ebenso sind die Profilkörper 2c' durch den Verschleiß gegenüber der ursprünglichen Länge (Höhenlinie 7) verkürzt.

Die in Fig. 4 gezeigte Mahlwalze 2 ist im Neuzustand auf der linken Seite mit mehreren Auftragsschweißlagen 2e als Verschleißschutz versehen. Auf der rechten Seite von Fig. 4 ist der verschlissene Zustand der Auftragsschweißlagen 2e' angedeutet.

In den Figuren 5 und 6 ist eine mobile Bearbeitungsstation C während der Wiederaufarbeitung der Walzeneinheit A dargstellt. Die mobile Bearbeitungsstation C weist insbesondere einen Container 8 auf, in dem wenigstens eine spanabhebende Werkzeugmaschine 9 vorgesehen ist, bei der es sich vorzugsweise um einen Roboter mit einem um mehrere Achsen schwenk- und drehbeweglichen Schwenkarm 9a und einem Bearbeitungswerkzeug 9b handelt. Weiterhin ist im Container ein Antrieb 10 zum Drehen der Mahlwalze 2 vorgesehen. Hierzu wird beispielsweise an das eine Ende der Welle 1 der Walzeneinheit A ein Kettenrad 11 angeschraubt, welches über eine Antriebskette 12 mit dem Antrieb 10 verbunden wird. Mit diesem Antrieb kann auf die Welle 1 eine Drehbewegung übertragen werden. Zweckmäßigerweise ist am Antrieb 10 eine Messeinrichtung vorgesehen, die eine genaue Positionierung der Drehstellung der Mahlwalze 2 ermöglicht.

Weiterhin sind im Container ein Bedienstand 13 zur Ansteuerung der Werkzeugmaschine 9 und des Antriebs 10, ein Magazin 14 für neue Profilkörper und Ablagestellen für verschiedene Bearbeitungswerkzeuge 9c, 9d, beispielsweise ein Bohrkopf und eine Schweißeinrichtung, vorhanden.

Im dargestellten Ausführungsbeispiel ist im Container C weiterhin eine Einrichtung 15 zur Zufuhr von Kühl- und/oder Schmierstoffen vorgesehen. Ferner sind Mittel 16 zum Auffangen und Rückführen von überschüssigen Kühl- und/oder Schmierstoffen gestrichelt angedeutet.

Der Container C ist weiterhin so ausgestaltet, dass die der Walzeneinheit gegenüber liegende Längsseite nach oben aufgeklappt werden kann (siehe Fig. 6). Dabei ist es natürlich auch denkbar, dass dabei auch ein Teil oder die gesamte Decke des Containers zu öffnen ist.

Die aufzuarbeitende Walzeneinheit A wird unmittelbar vor der Bearbeitungsstation C positioniert, sodass sich die Mahlwalze in Reichweite der Werkzeugmaschine 9 befindet. Die Besonderheit besteht darin, dass die komplette Walzeneinheit vor der mobilen Bearbeitungsstation ausgerichtet wird, sodass die Mahlwalze in ihren eigenen Lagern drehen kann. Nach einer Ausrichtung der Mahlwalze in Bezug auf die Werkzeugmaschine 9 kann die Wiederaufarbeitung beginnen, die anhand der Figuren 7a bis 7f näher erläutert wird.

Fig. 7a zeigt eine verschlissene Mahlwalze, deren Verschleißschutz mit Profilkörpern 2c gebildet wurde. In einem ersten Schritt werden die alten Profilkörper 2c entfernt (Fig. 7b). Anschließend wird eine neue zylindrische Oberfläche 2h mit Hilfe der Werkzeugmaschine 9 hergestellt. Dabei kommt beispielsweise als Bearbeitungswerkzeug 9b ein Fräskopf zur Anwendung, der radial zur Mahlwalze ausgerichtet zum Einsatz kommt. Dabei wird die Oberfläche der Mahlwalze so weit abgetragen, bis alle Bohrungen 2b vollständig verschwunden sind (Fig. 7c).

Sofern die mobile Bearbeitungsstation C eine Schweißeinrichtung bzw. die Werkzeugmaschine 9 einen Schweißkopf 9d aufweist, besteht die Möglichkeit, auf die neue zylindrische Oberfläche Materialschichten 2i zur Durchmesservergrößerung aufzuschweißen (Fig. 7d).

Anschließend können mit Hilfe eines Bohrkopfes neue Bohrungen 2f in die neue zylindrische Oberfläche 2h bzw. in die Materialschichten 2i gebohrt werden. Dabei ist es wichtig, dass ein vorgegebenes Lochbild in Abhängigkeit des Durchmessers der Mahlwalze eingehalten wird. Die richtige Positionierung erfolgt dabei über eine entsprechende Ansteuerung der Werkzeugmaschine 9 und des Antriebs 10.

Nachdem alle Bohrungen 2f gebohrt sind, können diese mit neuen Profilkörpern 2g bestückt werden.

Durch die Wiederaufarbeitung der Mahlwalze in unmittelbarer Nähe der Gutbettwalzenmühle können die Stillstandszeiten der Gutbettwalzenmühle auf ein Minimum reduziert werden, da lange Transportzeiten zu und von Servicecentem entfallen. Zwar ist es erforderlich, die mobile Bearbeitungsstation zu den jeweils im Einsatz befindlichen und aufzuarbeitenden Mahlwalzen zu transportieren, jedoch sind die Transportkosten um ein vielfaches geringer, da eine mobile Bearbeitungsstation nur etwa ein Zehntel des Gewichtes einer Mahlwalze aufweist. Die mobile Bearbeitungsstation kann insbesondere in einem Container untergebracht werden, der ein Gewicht von etwa 10 bis 12 Tonnen aufweist.

## Patentansprüche

1. Verfahren zur Wiederaufarbeitung der verschlissenen Oberfläche (2d') von Mahlwalzen (2) einer Gutbettwalzenmühle, wobei eine komplette Walzeneinheit (A, B) aus der auf einer Welle (1) gehalterten Mahlwalze (2), zu beiden Seiten der Mahlwalze vorgesehenen Lagern (3, 4) und zugehörigen Lagersteinen (5, 6) besteht und die Mahlwalzen (2) mit einem durch Profilkörper (2c) oder Auftragsschweißung gebildeten Verschleißschutz versehen sind,
**gekennzeichnet durch** folgende Verfahrensschritte:
a. Bereitstellung einer mobilen, in einem Container (8) angeordneten Bearbeitungsstation (C) mit wenigstens einer spanabhebenden Werkzeugmaschine (9) und einem Antrieb (10) zum Drehen der Mahlwalze (2),
b. Ausbau der kompletten Walzeneinheit (A, B) mit der wiederaufzuarbeitenden Mahlwalze (2) aus der Gutbettwalzenmühle,
c. Positionieren der kompletten Walzeneinheit (A, B) vor der mobilen Bearbeitungsstation (C) und Ankoppeln des Antriebs (10) an die Welle (1) der Mahlwalze (2),
d. Herstellen einer neuen zylindrischen Oberfläche (2h) mit Hilfe der spanabhebenden Werkzeugmaschine (9) und
e. Herstellen eines neuen Verschleißschutzes mit neuen Profilkörpern (2g) und/oder einer Auftragsschweißung.

2. Verfahren nach Anspruch 1, **dadurch gekennzeichnet, dass** die Mahlwalzen (2) eine Vielzahl von Profilkörpern (2c) aufweisen, die mit einem Teil ihrer Länge in Bohrungen (2b) eines Walzenkörpers (2a) eingelagert sind und mit dem übrigen Teil ihrer Länge über die Oberfläche (2a) des Walzenkörpers vorstehen, wobei dieser vorstehende Teil der Profilkörper (2c) sowie die Oberfläche des Walzenkörpers (2a) zumindest teilweise verschlissen ist, wobei das Wiederaufarbeitungsverfahren folgende weiteren Schritte umfasst:
a. Entfernen der verschlissenen Profilkörper (2c') vor dem Herstellen der neuen zylindrischen Oberfläche (2h),
b. Bohren von neuen Bohrungen (2f) für neue Profilkörper (2g) nach dem Herstellen der neuen zylindrischen Oberfläche (2h) und
c. Einsetzen von neuen Profilkörpern (2g) in die Bohrungen (2f).

3. Verfahren nach Anspruch 1, **dadurch gekennzeichnet, dass** die Mahlwalzen (2) mit einer Auftragsschweißung als Verschleißschutz versehen sind und die neue zylindrische Oberfläche (2h) bei der Wiederaufbereitung durch Auftragsschweißung wieder aufgepanzert wird.

4. Verfahren nach Anspruch 1, **dadurch gekennzeichnet, dass** in der mobilen Bearbeitungsstation (C) eine Schweißeinrichtung bereitgestellt wird und auf die neue zylindrische Oberfläche (2h) vor dem Bohren eine Materialschicht (2i) zur Durchmesservergrößerung und/oder Aufpanzerung aufgeschweißt wird.

5. Verfahren nach Anspruch 1, **dadurch gekennzeichnet, dass** die Mahlwalze bei der Herstellung der neuen zylindrischen Oberfläche (2h) mit Hilfe des Antriebs (10) gedreht wird.

6. Verfahren nach Anspruch 1, **dadurch gekennzeichnet, dass** die neue zylindrische Oberfläche (2h) durch Fräsen oder andere spanabhebende Bearbeitungsverfahren hergestellt wird.

7. Verfahren nach Anspruch 6, **dadurch gekennzeichnet, dass** zum Fräsen ein Fräskopf verwendet wird, der radial zur Mahlwalze (2) ausgerichtet zum Einsatz kommt.

8. Verfahren nach Anspruch 1, **dadurch gekennzeichnet, dass** vor dem Herstellen der neuen zylindrischen Oberfläche (2h) ein gegebenenfalls vorhandener Seitenverschleißschutz und/oder Kantenverschleißschutz entfernt wird.

## Claims

1. Method for reconditioning the worn surface (2d') of grinding rollers (2) of a high-compression roller mill, wherein a complete roller unit (A, B) consists of the grinding roller (2) mounted on a shaft (1), bearings (3, 4) provided on both sides of the grinding roller, and associated bearing jewels (5, 6), and the grinding rollers (2) are provided with wear protection formed by profiled bodies (2c) or build-up welding, **characterised by** the following steps:
a. providing a mobile processing station (C) which is arranged in a container (8) and has at least one cutting machine tool (9) and a drive (10) for rotating the grinding roller (2),
b. removing the complete roller unit (A, B) with the grinding roller (2) that is to be reconditioned from the high-compression roller mill,
c. positioning the complete roller unit (A, B) in front of the mobile processing station (C) and coupling the drive (10) to the shaft (1) of the grinding roller (2),
d. producing a new cylindrical surface (2h) by means of the cutting machine tool (9), and
e. producing new wear protection with new profiled bodies (2g) and/or with build-up welding.

2. Method according to claim 1, **characterised in that** the grinding rollers (2) have a plurality of profiled bodies (2c) which are inserted with a portion of their length into bores (2b) of a roller body (2a) and protrude with the remaining portion of their length beyond the surface (2a) of the roller body, wherein the protruding portion of the profiled bodies (2c) and the surface of the roller body (2a) is at least partially worn, wherein the reconditioning method comprises the following further steps:
a. removing the worn profiled bodies (2c') before the new cylindrical surface (2h) is produced,
b. drilling new bores (2f) for new profiled bodies (2g) after the new cylindrical surface (2h) has been produced, and
c. inserting new profiled bodies (2g) into the bores (2f).

3. Method according to claim 1, **characterised in that** the grinding rollers (2) are provided with build-up welding as wear protection, and the new cylindrical surface (2h) is armoured again by build-up welding during reconditioning.

4. Method according to claim 1, **characterised in that** a welding device is provided in the mobile processing station (C), and a layer of material (2i) for increasing the diameter and/or for armouring is welded onto the new cylindrical surface (2h) prior to drilling.

5. Method according to claim 1, **characterised in that** the grinding roller is rotated by means of the drive (10) during production of the new cylindrical surface (2h).

6. Method according to claim 1, **characterised in that** the new cylindrical surface (2h) is produced by milling or other cutting machining processes.

7. Method according to claim 6, **characterised in that** there is employed for the milling a milling head which is used with a radial orientation with respect to the grinding roller (2).

8. Method according to claim 1, **characterised in that** any lateral wear protection and/or edge wear protection that may be present is removed before the new cylindrical surface (2h) is produced.

## Revendications

1. Procédé de reconditionnement de la surface usée (2d') de cylindres de broyage (2) d'un broyeur à cylindres à lit de matière, sachant qu'une unité de broyage complète (A, B) est composée du cylindre de broyage (2), maintenu sur un arbre (1), de paliers (3, 4), qui sont prévus des deux côtés du cylindre de broyage, et de coussinets (5, 6) y associés, et que les cylindres de broyage (2) sont pourvus d'une protection contre l'usure, qui est formée par un corps profilé (2c) ou par un soudage de rechargement,
**caractérisé par** les étapes suivantes :
a) Mise à disposition d'une station de traitement (C), qui, disposée dans un conteneur (8), est dotée d'au moins une machine d'usinage par enlèvement de copeaux (9) et d'un entraînement (10) pour la mise en rotation du cylindre de broyage (2),
b) Enlèvement de l'unité de broyage complète (A, B) comprenant le cylindre de broyage (2) à reconditionner, hors du broyeur à cylindres à lit de matière,
c) Positionnement de l'unité de broyage complète (A, B) en amont de la station de traitement (C) et couplage de l'entraînement (10) avec l'arbre (1) du cylindre de broyage (2),
d) Réalisation d'une nouvelle surface cylindrique (2h) au moyen de la machine d'usinage par enlèvement de copeaux (9), et
e) Réalisation d'une nouvelle protection contre l'usure avec de nouveaux corps profilés (2g) et / ou avec un soudage de rechargement.

2. Procédé selon la revendication 1, **caractérisé en ce que** les cylindres de broyage (2) sont doté d'un grand nombre de corps profilés (2c), qui sont logés, avec une partie de leur longueur, dans des alésages (2b) d'un corps de cylindre (2a) et sont en saillie de la surface du corps de cylindre (2a) avec le reste de leur longueur, sachant que cette partie du corps profilé (2c) en saillie, de même que la surface du corps de cylindre (2a) étant usées, au moins partiellement, le procédé de reconditionnement comprenant d'autres étapes, qui sont les suivantes:
a) Enlèvement du corps profilé usé (2c') avant la réalisation de la nouvelle surface cylindrique (2h),
b) exécution de nouveaux alésages (2f) pour de nouveaux corps profilés (2g), après la réalisation de la nouvelle surface cylindrique (2h), et
c) insertion des nouveaux corps profilés (2g) dans les nouveaux alésages (2f).

3. Procédé selon la revendication 1, **caractérisé en ce que** les cylindres de broyage (2) sont pourvus d'un soudage de rechargement en tant que protection contre l'usure et que, lors du reconditionnement, la nouvelle surface cylindrique (2h) est de nouveau blindée avec un soudage de rechargement.

4. Procédé selon la revendication 1, **caractérisé en ce que**, dans la station de traitement (C) mobile, est prévu une installation de soudage et que, avant l'exécution des alésages, une couche de matière (2i) est appliquée sur la nouvelle surface cylindrique (2h) pour en agrandir le diamètre et / ou pour la blinder.

5. Procédé selon la revendication 1, **caractérisé en ce que**, lors de la réalisation de la nouvelle surface cylindrique (2h), le cylindre de broyage est mis en rotation au moyen de l'entraînement (10).

6. Procédé selon la revendication 1, **caractérisé en ce que** la nouvelle surface cylindrique (2h) est réalisée par fraisage ou selon un autre procédé d'usinage par enlèvement de copeaux.

7. Procédé selon la revendication 6, **caractérisé en ce que**, pour le fraisage, on utilise une tête de fraisage, qui est orientée radialement par rapport au cylindre de broyage (2).

8. Procédé selon la revendication 1, **caractérisé en ce que**, avant la réalisation de la nouvelle surface cylindrique (2h), on élimine une protection latérale contre l'usure et / ou une protection marginale contre l'usure éventuellement existantes.
